# EUROPÄISCHE PATENTSCHRIFT

(11) **EP 3 714 956 B1**
(45) Veröffentlichungstag und Bekanntmachung des Hinweises auf die Patenterteilung: **27.10.2021**
(21) Anmeldenummer: 19197804.8
(22) Anmeldetag: 17.09.2019
(51) Int. Cl.: A63H 3/02, A63H 9/00

(54) **DEKORATIVE FIGUR**
DECORATIVE FIGURE
FIGURE DÉCORATIVE

(30) Priorität: 29.03.2019 DE 202019101809 U
(43) Veröffentlichungstag der Anmeldung: 30.09.2020
(73) Patentinhaber: Zhang, Shoufu, Jiangning, Nanjing 211199 (CN)
(72) Erfinder: Zhang, Shoufu, Jiangning, Nanjing 211199 (CN)
(74) Vertreter: Gauss, Nikolai

(56) Entgegenhaltungen:
- GB-A- 1 092 437
- US-A- 6 109 196
- US-A1- 2002 119 728
- Alamy Limited: "London, UK. 22. Mai 2017. Tiere in Kunstrasen auf dem Display an der 2017 RHS Chelsea Flower Show eröffnet heute auf dem 11 Hektar großen Gelände des Royal Hospital Chelsea, London, Vereinigtes Königreich abgedeckt. Seit 1913 statt, die fünftägigen Veranstaltung ist die renommierteste Blumen- und Ga", , 22. Mai 2017 (2017-05-22), XP055675853, internet Gefunden im Internet: URL:https://www.alamy.de/stockfoto-london- uk-22-mai-2017-tiere-in-kunstrasen-auf-dem -display-an-der-2017-rhs-chelsea-flower-sh ow-eroffnet-heute-auf-dem-11-hektar-grosse n-gelande-des-royal-hospital-chelsea-londo n-vereinigtes-konigreich-abgedeckt-seit-19 13-statt-die-funftagigen-veranstaltung-ist -die-renom [gefunden am 2020-03-11]

## Beschreibung

Die Erfindung betrifft eine dekorative Figur mit einem Materialkern und einer aus Kunstgrass gebildeten Außenhülle.

Derartige Figuren werden insbesondere im Außenbereich, beispielsweise zur Gartendekoration, eingesetzt. Bekannte Figuren der vorgenannten Art bestehen in Wesentlichen aus einem starren, geformten Kunststoffkörper, beispielsweise einem Gussteil, einem Spritzteil oder einem Blasformteil, das außenseitig mit Kunstgraspartikeln beklebt wird. Nachteilig wird hieran empfunden, dass für die Herstellung vergleichsweise kostspielige Werkzeuge erforderlich sind, die zudem nur eine einzige Figurenform ermöglichen. Der harte Kern der Figur stellt zudem ein Verletzungsrisiko für spielende Kinder dar. Tiere in Kunstrasen wurden beispielsweise im Jahr 2017 auf der RHS Chelsea Flower Show, London, Vereinigtes Königreich, ausgestellt.

Siehe auch URL:https://www.alamy.de/stockfoto-london-uk-22-mai-2017-tiere-in-kunstrasen-auf-dem-display-an-der-2017-rhs-chelsea-flower-show-eroffnet-heute-auf-dem-11-hektar-grossen-gelande-des-royal-hospital-chelsea-london-vereinigtes-konigreich-abgedeckt-seit-1913-statt-die-funftagigen-veranstaltung-ist-die-renom

Ausgehend hiervon besteht die Aufgabe der vorliegenden Erfindung darin, eine dekorative Figur zu schaffen, die für den Außenbereich geeignet ist, kostengünstig herstellbar ist und keine teuren Werkzeuge für die Herstellung erfordert.

Zur Lösung dieser Aufgabe wird die im Schutzanspruch 1 angegebene Merkmalskombination vorgeschlagen. Vorteilhafte Ausgestaltungen und Weiterbildungen der Erfindung ergeben sich aus den abhängigen Ansprüchen. Gemäß der Erfindung ist vorgesehen, dass der Materialkern aus einem weichelastischem Material besteht und die Außenhülle aus Kunstgrass durch mindestens ein vernähtes Kunstrasenzuschnittteil gebildet ist, das aus Gras nachempfundenem Kunststoffmaterial besteht und eine flexible Trägerlage aufweist. Die Außenform der Figur wird somit nicht ausschließlich durch den Materialkern bestimmt, sondern vorrangig durch das mindestens eine Kunstrasenzuschnittteil. Die den Materialkern bildende Füllmenge aus weichelastischem Material ist zweckmäßig derart bemessen, dass die Figur formstabil ist, beispielsweise nach einer Kompression durch Krafteinwirkung von außen selbstständig in ihre Ursprungsform zurückkehrt. Bevorzugt ist der Materialkern aus Kunststofffasern, insbesondere Polyesterfasern gebildet ist. Die Außenform der Figur kann bei einfachen Formen durch ein einziges Zuschnittteil gebildet werden, oder es können mehrere Zuschnittteile miteinander vernäht werden, um beliebig komplexe Formen zu gestalten.

Die Formstabilität des oder der Kunstrasenzuschnittteile kann vorteilhaft dadurch erhöht werden, dass das mindestens eine Kunstrasenzuschnittteil figurinnenseitig mit einem Vliesstoff beklebt ist. Zudem wird hierdurch der Nähvorgang vereinfacht. Bevorzugt ist der Vliesstoff ein Polyestervliesstoff. Die Verklebung des Vliesstoffes mit dem mindestens einen Kunstrasenzuschnittteil erfolgt zweckmäßig mit einem Polyacrylklebstoff, wodurch der Materialverbund aus Vliesstoff und Kunstrasen für den Nähvorgang weich und geschmeidig bleibt. Die Vernähung des oder der Kunstrasenzuschnittteile ist dauerbeständig, wenn hierzu ein Nylonfaden verwendet wird.

Bevorzugt ist das Kunstgrass aus Polyethylen- und/oder Polypropylenkunststoff gebildet und das Kunstrasenzuschnittteil weist eine flexible Trägerlage aus einem Polypropylengewebe auf.

Die vorgenannten verschiedenen Materialien, aus denen die Figur gebildet ist sind wetterbeständig und/oder resistent gegen UV-Strahlung, so dass die dekorative Figur eine lange Lebensdauer aufweist.

Um die Figur örtlich fixieren zu können, weist sie vorteilhaft mindestens eine Haltelasche auf. Die Figur kann dann beispielsweise mit Zeltheringen auf erdigem Untergrund befestigt werden.

Im Folgenden wird die Erfindung anhand eines in der Zeichnung in schematischer Weise dargestellten Ausführungsbeispiels näher erläutert. Es zeigen
- Fig. 1: eine dekorative Figur nach Art eines Teddybären mit zwei Haltelaschen zur Bodenbefestigung; und
- Fig. 2: Die dekorative Figur gemäß Fig. 1 mit einem aufgetrennten Bereich der Außenhülle zur Verdeutlichung des Aufbaus der Figur.

Die in Fig. 1 und 2 dargestellte dekorative Figur 10 ist nach der Art eines Teddybären gestaltet. Selbstverständlich ist jede andere gewünschte Form nach der Art von Tieren, Gegenständen oder abstrakten geometrischen Körpern durch die vorliegende Erfindung realisierbar.

Die dekorative Figur 10 weist eine Außenhülle aus Kunstrasen 12 auf. An der Unterseite der Figur 10 sind Haltelaschen 14 angeordnet, mit denen die Figur 10 an einem Untergrund befestigt werden kann, beispielsweise mit Zeltheringen auf einem erdigen Untergrund wie einer Rasenfläche der dergleichen. Mit anderen zweckgeeigneten Befestigungsmitteln kann die Figur auch auf anderen Untergründen wie Steil oder Holz befestigt werden.

Der Aufbau der dekorativen Figur umfasst, wie anhand eines aufgetrennten Bereichs der Außenhülle gemäß Fig. 2 ersichtlich ist, eine Außenhülle aus Kunstrasen 12 und einen Materialkern 16 aus Kunststofffasern, insbesondere Polyesterfasern. Zur Formstabilisierung des Zuschnittteils aus Kunstrasen 12 ist dieses figurinnenseitig vollflächig mit einem Vliesstoff 18 beklebt, wodurch die Stabilität der Außenhülle verbessert und der Nähvorgang vereinfacht wird. Die den Kunstrasen 12 und den Vliesstoff 18 miteinander verbindende Klebstoffschicht 20 ist durch einen Polyacrylklebstoff gebildet, wodurch das Material für den Nähvorgang geschmeidig und weich bleibt. Der Kunstrasen 12 besteht aus Gras nachempfundenen Kunststoffmaterial, insbesondere aus Polyethylen- und/oder Polypropylenkunststoff, und weist eine flexible Trägerlage aus einem Polypropylengewebe auf, an der das Kunstgras befestigt ist.

Zusammenfassend ist folgendes festzuhalten: Die Erfindung betrifft eine dekorative Figur 10 mit einem Materialkern 16 und einer aus Kunstgrass gebildeten Außenhülle. Um die Figur derart zu gestalten, dass sie für den Außenbereich geeignet ist, kostengünstig herstellbar ist und keine teuren Werkzeuge für die Herstellung erfordert, ist gemäß der Erfindung vorgesehen, dass der Materialkern 16 aus einem weichelastischem Material besteht und die Außenhülle aus Kunstgrass durch mindestens ein vernähtes Kunstrasenzuschnittteil 12 gebildet ist, das aus Gras nachempfundenem Kunststoffmaterial besteht und eine flexible Trägerlage aufweist.

## Patentansprüche

1. Dekorative Figur (10) mit einem Materialkern (16) und einer aus Kunstgrass gebildeten Außenhülle, **dadurch gekennzeichnet, dass** der Materialkern (16) aus einem weichelastischem Material besteht und die Außenhülle aus Kunstgrass durch mindestens ein vernähtes Kunstrasenzuschnittteil (12) gebildet ist, das aus Gras nachempfundenem Kunststoffmaterial besteht und eine flexible Trägerlage aufweist.

2. Dekorative Figur (10) nach Anspruch 1, **dadurch gekennzeichnet, dass** das der Materialkern (16) aus Kunststofffasern, insbesondere Polyesterfasern gebildet ist.

3. Dekorative Figur (10) nach Anspruch 1 oder 2, **dadurch gekennzeichnet, dass** das mindestens eine Kunstrasenzuschnittteil (12) figurinnenseitig mit einem Vliesstoff (18) beklebt ist.

4. Dekorative Figur (10) nach Anspruch 3, **dadurch gekennzeichnet, dass** der Vliesstoff (18) ein Polyestervliesstoff ist.

5. Dekorative Figur (10) nach Anspruch 3 oder 4, **dadurch gekennzeichnet, dass** der Vliesstoff (18) mit einem Polyacrylklebstoff (20) mit dem Kunstrasenzuschnittteil (12) verklebt ist.

6. Dekorative Figur (10) nach einem der Ansprüche 1 bis 5, **dadurch gekennzeichnet, dass** das Kunstrasenzuschnittteil (12) mit einem Nylonfaden vernäht ist.

7. Dekorative Figur (10) nach einem der Ansprüche 1 bis 6, **dadurch gekennzeichnet, dass** das Kunstgrass aus Polyethylen- und/oder Polypropylenkunststoff gebildet ist.

8. Dekorative Figur (10) nach Anspruch 7, **dadurch gekennzeichnet, dass** das Kunstrasenzuschnittteil (12) eine flexible Trägerlage aus einem Polypropylengewebe aufweist.

9. Dekorative Figur (10) nach einem der Ansprüche 1 bis 8, **dadurch gekennzeichnet, dass** an der Figur (10) mindestens eine Haltelasche (14) angeordnet ist, mit der die Figur (10) an einem Untergrund befestigbar ist.

## Claims

1. Decorative figure (10) having a material core (16) and an outer shell made of artificial grass, **characterized in that** the material core (16) consists of a pliable material and the outer cover of artificial grass is formed by at least one sewn artificial turf blank (12) which is made of grass-like plastics material and has a flexible support layer.

2. Decorative figure (10) according to claim 1, **characterized in that** the material core (16) is made of plastics fibers, in particular polyester fibers.

3. Decorative figure (10) according to either claim 1 or claim 2, **characterized in that** the at least one artificial turf blank (12) is glued to a nonwoven fabric (18) on the inside of the figure.

4. Decorative figure (10) according to claim 3, **characterized in that** the nonwoven fabric (18) is a polyester nonwoven fabric.

5. Decorative figure (10) according to either claim 3 or claim 4, **characterized in that** the nonwoven fabric (18) is bonded to the artificial turf blank (12) by a polyacrylic adhesive (20).

6. Decorative figure (10) according to any of claims 1 to 5, **characterized in that** the artificial turf blank (12) is sewn with a nylon thread.

7. Decorative figure (10) according to any of claims 1 to 6, **characterized in that** the artificial grass is made of polyethylene and/or polypropylene plastics material.

8. Decorative figure (10) according to claim 7, **characterized in that** the artificial turf blank (12) has a flexible carrier layer made of a polypropylene fabric.

9. Decorative figure (10) according to any of claims 1 to 8, **characterized in that** at least one retaining tab (14) is arranged on the figure (10), by means of which the figure (10) can be fastened to a substrate.

## Revendications

1. Figurine décorative (10) comportant un noyau de matériau (16) et une enveloppe extérieure en gazon artificiel, **caractérisée en ce que** le noyau de matériau (16) se compose d'un matériau élastique souple et l'enveloppe extérieure en gazon artificiel est formée d'au moins une pièce découpée en gazon artificiel (12) cousue, laquelle se compose d'un matériau plastique semblable à de l'herbe et présente une couche de support flexible.

2. Figurine décorative (10) selon la revendication 1, **caractérisée en ce que** le noyau de matériau (16) est formé de fibres plastiques, en particulier de fibres de polyester.

3. Figurine décorative (10) selon la revendication 1 ou 2, **caractérisée en ce que** l'au moins une pièce découpée en gazon artificiel (12) est collée côté figurine avec un tissu non tissé (18).

4. Figurine décorative (10) selon la revendication 3, **caractérisée en ce que** le tissu non tissé (18) est un tissu non tissé en polyester.

5. Figurine décorative (10) selon la revendication 3 ou 4, **caractérisée en ce que** le tissu non tissé (18) est collé à la pièce découpée en gazon artificiel (12) avec une colle polyacrylique (20).

6. Figurine décorative (10) selon l'une des revendications 1 à 5, **caractérisée en ce que** la pièce découpée en gazon artificiel (12) est cousue avec un fil nylon.

7. Figurine décorative (10) selon l'une des revendications 1 à 6, **caractérisée en ce que** le gazon artificiel est formé de plastique polyéthylène et/ou de plastique polypropylène.

8. Figurine décorative (10) selon la revendication 7, **caractérisée en ce que** la pièce découpée en gazon artificiel (12) présente une couche de support flexible constituée d'une toile en polypropylène.

9. Figurine décorative (10) selon l'une des revendications 1 à 8, **caractérisée en ce qu'**au moins une patte de maintien (14) est disposée sur la figurine (10), avec laquelle la figurine (10) peut être fixée sur un fond.
